# FASCICULE DE BREVET EUROPEEN

(11) **EP 1 775 427 B1**
(45) Date de publication et mention de la délivrance du brevet: **05.11.2008**
(21) Numéro de dépôt: 06120571.2
(22) Date de dépôt: 13.09.2006
(51) Int. Cl.: F01D 25/12

(54) **Dispositif de contrôle de jeu entre le sommet d'aube et un anneau fixe dans une turbine à gaz**
Vorrichtung zur Regelung des Spiels zwischen einem Rotorblatt und einem feststehendem Ring in einer Gasturbine
Device for regulating the clearance between a rotor blade and a fixed ring in a gas turbine engine.

(30) Priorité: 23.09.2005 FR 0509749
(43) Date de publication de la demande: 18.04.2007
(73) Titulaire: SNECMA, 75015 Paris (FR)
(72) Inventeur: Denece, Franck, 91240 Saint Michel sur Orge (FR); Philippot, Vincent, 77176 Savigny (FR)
(74) Mandataire: Delumeau, François Guy

(56) Documents cités:
- DE-A1- 2 556 519
- US-A- 3 583 824
- US-A- 4 177 004

## Description

### Arrière-plan de l'invention

La présente invention se rapporte au domaine général du contrôle de jeu entre le sommet d'aubes rotatives et un ensemble à anneau fixe dans une turbine à gaz.

Une turbine à gaz, par exemple une turbine haute pression de turbomachine, comporte typiquement une pluralité d'aubes fixes disposées en alternance avec une pluralité d'aubes mobiles dans le passage de gaz chauds issus de la chambre de combustion de la turbomachine. Les aubes mobiles de la turbine sont entourées sur toute la circonférence par un ensemble à anneau fixe. Cet ensemble à anneau fixe définit la veine d'écoulement des gaz chauds à travers les aubes de la turbine.

Afin d'accroître le rendement d'une telle turbine, il est connu de réduire autant que possible le jeu existant entre le sommet des aubes mobiles de la turbine et les parties de l'ensemble à anneau fixe qui leur font face.

Pour y parvenir, des moyens permettant de faire varier le diamètre de l'ensemble à anneau fixe ont été élaborés.

Le document DE 2 556 519 décrit un carter de turbine dans lequel une bague est solidaire d'une frette annulaire qui entoure les aubes mobiles de la turbine. Une structure cylindrique placée entre le carter et cette bague comporte des orifices qui permettent d'apporter de l'air pour ventiler la face externe de la bague.

Le document US 4 177 004 propose une solution mécanique pour maintenir un espacement faible entre les aubes 'rotatives d'un moteur à turbine à gaz et la virole fixe qui les entoure.

Le document US 3 583 824 propose d'utiliser l'air provenant d'un compresseur pour éviter les différences indésirables de jeu entre les extrémités des ailettes d'un rotor et un écran circulaire dans une turbomachine.

Cependant, cette solution s'avère insuffisante lorsque le support de fixation de l'anneau subit également des déformations thermiques hétérogènes sur sa circonférence, ces déformations ayant pour effet d'entraîner une déformation de l'anneau de turbine.

### Objet et résumé de l'invention

La présente invention vise à pallier de tels inconvénients en proposant un carter de turbine dans lequel peut être monté un support pour fixer un anneau entourant les aubes mobiles de la turbine, le support comportant une paroi circonférentielle entourant co-axialement l'anneau, le carter étant **caractérisé en ce qu**'il comporte une pluralité de perforations permettant d'apporter de l'air pour ventiler de façon homogène la face externe de la paroi circonférentielle.

Le carter de turbine selon l'invention permet ainsi d'homogénéiser le champ thermique du support d'anneau, de sorte que ce support se déforme de façon homogène sur toute sa circonférence, sans influence négative sur le jeu en sommet d'aubes.

Préférentiellement, les perforations sont pratiquées sur une paroi radiale interne du carter, cette paroi fermant sensiblement un espace de ventilation, délimité par ailleurs par une face interne du carter et par la face externe de la paroi circonférentielle du support, cet espace comportant une ouverture réduite pour l'évacuation de l'air.

Dans un mode préféré de réalisation, les perforations sont constituées par des trous de même dimension pratiqués régulièrement le long d'une circonférence de la paroi radiale interne du carter.

Préférentiellement, l'axe de ces trous est incliné par rapport à l'axe de la turbine avec un angle permettant avantageusement d'animer l'air d'un mouvement de giration nécessaire et suffisant pour assurer l'homogénéité thermique recherchée, à savoir un angle compris dans l'intervalle [30°, 60°].

Préférentiellement, cet angle est choisi égal à 45°.

Dans un mode préféré de réalisation, l'axe des trous est horizontal dans le plan de coupe longitudinal de la turbine, de sorte que le mouvement de giration de l'air n'impacte pas directement le support.

Le carter selon l'invention permet ainsi d'améliorer les performances du moteur, d'augmenter la durée de vie du support d'anneau du fait des moindres gradients thermiques et donc des contraintes mécaniques réduites.

Au surplus, la mise en oeuvre de l'invention peut être réalisée à très faible coût.

L'invention vise aussi une turbine telle que mentionnée brièvement ci-dessus, et une turbomachine comportant une telle turbine.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif. Sur les figures :
- la figure 1 est une demi-vue en coupe longitudinale d'une turbomachine conforme à l'invention, dans un mode préféré de réalisation ;
- la figure 2 est une vue partielle en perspective du carter de turbine de la turbomachine de la figure 1, dans son environnement ; et
- la figure 3 est une coupe longitudinale du carter de turbine de la figure 2.

### Description détaillée d'un mode de réalisation

La **figure 1** illustre, dans une demi- vue en coupe longitudinale, une turbomachine 100 selon l'invention dans un mode préféré de réalisation.

Cette turbomachine 100 comporte, de façon connue, une chambre de combustion 110.

En aval de la chambre de combustion 110, la turbomachine 100 comporte une turbine 120 conforme à l'invention, dont le carter, conforme à l'invention porte la référence 10.

Sur cette figure, on a référencé 30 un anneau fixe qui entoure les aubes 32 mobiles de la turbine 120.

Cet anneau 30 est fixé sur un support annulaire 20. A cet effet, dans le mode de réalisation décrit ici, l'anneau 30 présente une première gorge circulaire 30a dans sa partie amont, adaptée à recevoir un rail 21 de montage du support 20.

Dans sa partie aval, l'anneau 30 présente un méplat circonférentiel 31 contre lequel vient s'appuyer un bord annulaire 23 du support 20. Sensiblement au niveau de la première gorge circulaire 30a, l'anneau 30 possède, en aval, une deuxième gorge circulaire 30b sensiblement au-dessous du méplat 31.

Le support 20 est ainsi fixé à l'anneau 30, dans sa partie aval, par une pièce de maintien 40 annulaire de type C-clip agencée dans la deuxième gorge 30b pour maintenir par serrage du bord annulaire 23 du support 20 en appui contre le méplat circonférentiel 31 de l'anneau 30.

On comprend ainsi que toute déformation du support 20 entraîne, via le rail de montage 21 et la pièce annulaire de serrage 40, une déformation de l'anneau 30 modifiant ainsi le jeu entre le sommet de l'aube 32 et la surface interne de cet anneau.

Le support 20 comporte une paroi circonférentielle 22 entourant coaxialement l'anneau 30, cette paroi circonférentielle se terminant, dans sa partie amont, par une bride annulaire radiale 27 dirigée vers l'extérieur.

Dans l'exemple décrit ici, cette bride annulaire radiale 27 permet, par un boulonnage 11, la fixation du support 20 au carter 10.

Du fait de ce contact, la chaleur du carter 10 est transmise, via la bride annulaire 27, à la paroi circonférentielle 22, ce qui entraîne un champ thermique fortement hétérogène.

L'homme du métier comprendra que ce champ thermique fortement hétérogène tend à déformer le support 20 de façon non homogène sur la circonférence de ce support, ce qui, comme nous l'avons démontré précédemment, est susceptible de déformer le jeu entre l'aube 32 et la face interne de l'anneau 30.

Dans le mode préféré de réalisation décrit ici, le carter 10 présente une paroi radiale 14 qui vient à fleur d'une nervure radiale 28 du support 20 définissant ainsi une chambre 29 délimitée par ailleurs par la face interne 10i du carter 10 et la face externe 22e de la paroi circonférentielle 22.

Conformément à l'invention, le carter de turbine 10 comporte une pluralité de perforations 12 permettant d'apporter de l'air pour ventiler de façon homogène la face externe 22e de la paroi circonférentielle 22.

Dans le mode de réalisation décrit ici, ces perforations 12 sont pratiquées sur la paroi radiale interne 14 du carter, l'air s'échappant de cette chambre de ventilation 29 par une ouverture réduite entre la nervure radiale 28 du support 20 et la face interne 14i de la paroi radiale 14.

Dans le mode préféré de réalisation décrit ici, l'air destiné à ventiler la face externe 22e de la paroi circonférentielle 22 est prélevé d'un étage d'un compresseur haute-pression de la turbomachine 100, et acheminé par une entrée 130 pratiquée en aval de la paroi radiale 14dans le carter de turbine 10.

La **figure 2** représente en perspective, une vue partielle et en écorché du carter 10 de la figure 1, dans son environnement.

Cette figure 2 correspond à un mode préféré de réalisation du carter 10 selon l'invention, dans lequel les perforations 12 sont constituées par des trous de même dimension pratiqués régulièrement le long d'une circonférence de la paroi radiale 14 interne du carter 10.

Dans le mode de réalisation décrit ici, cette circonférence présente 22 trous de diamètre 1,2 mm.

La **figure 3** représente une coupe AA du montage de la figure 1.

Sur cette figure 3, on a fait apparaître l'angle α d'orientation des perforations 12 par rapport à l'axe XX de la turbine.

Dans le mode préféré de réalisation décrit ici, cet angle α est un angle de 30° qui permet d'établir dans l'espace de ventilation 29 une circulation d'air établie en giration.

## Revendications

1. Carter (10) de turbine (120) dans lequel peut être monté un support (20) auquel est fixé un anneau (30) entourant les aubes mobiles (32) de ladite turbine, ledit support (20) comportant une paroi circonférentielle (22) entourant co-axialement ledit anneau (30), ledit carter (10) comportant une pluralité de perforations (12) permettant d'apporter de l'air pour ventiler de façon homogène la face externe (22e) de ladite paroi circonférentielle (22), ledit carter (10) étant **caractérisé en ce que** lesdites perforations (12) sont pratiquées sur une paroi (14) s'étendant radialement vers l'intérieur dudit carter (10), cette paroi (14) fermant sensiblement un espace de ventilation, délimité par ailleurs par une face interne (10i) dudit carter (10) et par la face externe (22e) de ladite paroi circonférentielle (22) dudit support (20), ledit espace comportant une ouverture réduite pour l'évacuation de l'air.

2. Carter selon la revendication 1, **caractérisé en ce que** lesdites perforations (22) sont constituées par une pluralité de trous de dimension identique pratiqués régulièrement le long d'une circonférence de la paroi (14) s'étendant radialement vers l'intérieur dudit carter (10).

3. Carter selon la revendication 2, **caractérisé en ce que** l'axe de chaque trou est incliné circonférentiellement par rapport à l'axe de ladite turbine, avec un angle compris dans l'intervalle [30°, 60°] de façon à permettre d'animer l'air d'un mouvement de giration.

4. Carter selon la revendication 3, **caractérisé en ce que** ledit angle est égal à 45°.

5. Turbine (120) comportant un carter (10) selon l'une quelconque des revendications 1 à 4.

6. Turbomachine (100) comportant une turbine (120) selon la revendication 5.

## Claims

1. A casing (10) for a turbine (120) in which there can be mounted a support (20) for securing a ring (30) surrounding the moving blades (32) of said turbine, said support (20) comprising a circumferential wall (22) coaxially surrounding said ring (30), said casing (10) including a plurality of perforations (12) enabling air to be delivered to ventilate the outside face (22e) of said circumferential wall (22) in uniform manner, the casing (10) being **characterized in that** said perforations (12) are formed through a wall (14) of said casing (10) that extends radially inwards, said wall (14) substantially enclosing a ventilation space that is also defined by an inside face (10i) of said casing (10) and by the outside face (22e) of said circumferential wall (22) of said support (20), said space including a small opening for exhausting the air.

2. A casing according to claim 1, **characterized in that** said perforations (22) are constituted by a plurality of same-size holes formed through the radially inwardly-extending wall (14) of said casing (10) and spaced apart regularly around a circumference.

3. A casing according to claim 2, **characterized in that** the axis of each hole is circumferentially inclined relative to the axis of said turbine at an angle lying in the range [30°, 60°] so as to impart rotary motion to the air.

4. A casing according to claim 3, **characterized in that** said angle is equal to 45°.

5. A turbine (120) including a casing (10) according to any one of claims 1 to 4.

6. A turbomachine (100) including a turbine (120) according to claim 5.

## Patentansprüche

1. Gehäuse (10) einer Turbine (120), in dem ein Träger (20) angebracht werden kann, an dem ein die Laufschaufeln (32) der Turbine umgebender Ring (30) befestigt ist, wobei der Träger (20) eine den Ring (30) koaxial umgebende Umfangswand (22) aufweist, wobei das Gehäuse (10) eine Vielzahl von Perforierungen (12) aufweist, welche das Zuführen von Luft ermöglichen, um die Außenseite (22e) der Umfangwand (22) homogen zu belüften, wobei das Gehäuse (10) **dadurch gekennzeichnet ist, daß** die Perforierungen (12) an einer Wand (14) ausgebildet sind, die sich radial zum Innenraum des Gehäuses (10) erstreckt, wobei diese Wand (14) im wesentlichen einen Belüftungsraum verschließt, der außerdem durch eine Innenseite (10i) des Gehäuses (10) und durch die Außenseite (22e) der Umfangswand (22) des Trägers (20) begrenzt ist, wobei der Raum eine kleine Öffnung für das Abführen der Luft aufweist.

2. Gehäuse nach Anspruch 1, **dadurch gekennzeichnet, daß** die Perforierungen (12) von einer Vielzahl von Löchern mit identischer Abmessung gebildet sind, die gleichmäßig entlang eines Umfangs der sich radial zum Innenraum des Gehäuses (10) erstreckenden Wand (14) ausgebildet sind.

3. Gehäuse nach Anspruch 2, **dadurch gekennzeichnet, daß** die Achse eines jeden Lochs gegenüber der Achse der Turbine mit einem Winkel im Bereich [30°, 60°] in Umfangsrichtung geneigt ist, um zu ermöglichen, die Luft in eine Rotationsbewegung zu versetzen.

4. Gehäuse nach Anspruch 3, **dadurch gekennzeichnet, daß** der Winkel gleich 45° beträgt.

5. Turbine (120), die ein Gehäuse zu nach einem der Ansprüche 1 bis 4 umfaßt.

6. Turbomaschine (100), die eine Turbine (120) nach Anspruch 5 umfaßt.
